# EUROPÄISCHE PATENTSCHRIFT

(11) **EP 3 101 243 B1**
(45) Veröffentlichungstag und Bekanntmachung des Hinweises auf die Patenterteilung: **25.12.2019**
(21) Anmeldenummer: 16001017.9
(22) Anmeldetag: 04.05.2016
(51) Int. Cl.: F01M 13/00, F01M 13/02

(54) **UNTERDRUCKERZEUGUNG IM KURBELGEHÄUSE ZUR PARTIKELZAHLREDUZIERUNG**
GENERATION OF A VACUUM IN THE CRANKCASE FOR REDUCING PARTICLES NUMBERS
GENERATION DE DEPRESSION DANS UN BOITIER DE MANIVELLE POUR LA REDUCTION DU NOMBRE DE PARTICULES

(30) Priorität: 03.06.2015 DE 102015007154
(43) Veröffentlichungstag der Anmeldung: 07.12.2016
(73) Patentinhaber: MAN Truck & Bus SE, 80995 München (DE)
(72) Erfinder: Prümm, Franz Werner, 56077 Koblenz (DE); Steinert, Ralf, 90475 Nürnberg (DE)
(74) Vertreter: v. Bezold & Partner Patentanwälte - PartG mbB

(56) Entgegenhaltungen:
- EP-A1- 1 411 216
- DE-A1- 10 320 054
- JP-A- 2007 218 100
- JP-A- 2008 150 956
- JP-U- S62 117 212

## Beschreibung

Die Erfindung betrifft eine Vorrichtung für eine Verbrennungskraftmaschine, insbesondere einen Gasmotor oder einen anderen Verbrennungsmotor, der mit ottomotorischem Brennverfahren betreibbar ist. Die Vorrichtung dient insbesondere zur Unterdruckerzeugung in einem Kurbelgehäuse, zweckmäßig zur Reduzierung der Partikelanzahlemissionen, und/oder zur Entlüftung des Kurbelgehäuses. Die Erfindung betrifft ferner ein entsprechendes Betriebsverfahren. EP1411216 A1 beschreibt eine bekannte Vorrichtung zum Entlüften eines Kurbelgehäuses einer Brennkraftmaschine Üblich ist bei Dieselmotoren von Kraftfahrzeugen eine Entlüftung des Kurbelgehäuses in eine Anschlussstelle zwischen einen Luftfilter und einen Verdichter eines Abgasturboladers. Sogenannte Blow-by-Luft wird dabei in einen Ölabscheider geführt. Im Kurbelgehäuse werden üblicherweise Unterdrücke in der Größenordnung von ca. 30 mbar erzeugt. Bis EURO-V-Gesetzgebung, für Nutzfahrzeuge, war nur die Partikelmasse begrenzt. Ab EURO-VI-Gesetzgebung, für Nutzfahrzeuge, muss nun darüber hinaus ein Grenzwert für die Partikelanzahl eingehalten werden. Wegen des ottomotorischen Brennverfahrens von Gasmotoren wird insbesondere bei den Betriebszuständen Schub und Leerlauf eine Drosselklappe bis auf einen geringen Spalt geschlossen. Im Ansaugkrümmer nach Drosselklappe entsteht ein Unterdruck gegenüber der Umgebung. Während des Ansaugtaktes stellt sich dadurch im Brennraum des Motors ein Unterdruck ein, weshalb sich im Brennraum auch ein Unterdruck gegenüber dem Kurbelgehäuse des Motors einstellt. In dessen Folge wird Gas aus dem Kurbelgehäuse in den Brennraum gesaugt ("Reverse Blow-by"). Durch die Gasbewegung wird Motoröl, aus dem Bereich Laufbuchse/Kolben in den Brennraum gefördert. Durch die geringe Intensivität der Verbrennung im Leerlauf, bzw. der nicht vorhandenen Verbrennung im Schub, sammelt sich Öl im Brennraum an. Erfolgt nach einer längeren Schub- bzw. Leerlaufphase eine Lastzunahme, wird das angesammelte Öl durch die erhöhte Flammenintensivität innerhalb eines kurzen Zeitraumes verbrannt. Es entsteht eine hohe Partikelemission durch bei der Verbrennung entstehende Ölrückstände (Ölasche). Verstärkt wird dieser Effekt dadurch, dass die im Brennraum befindliche Ölmenge bei der Kraftstoffzudosierung nicht berücksichtigt wird. Im Brennraum herrscht Sauerstoffmangel, was die Partikelemission befördert. Die Ölasche besteht hauptsächlich aus sehr kleinen Partikeln, weshalb die Emission der Partikelanzahl stärker betroffen ist, als die Emission der Partikelmasse.

Eine Aufgabe der Erfindung ist es, eine Möglichkeit zu schaffen, die Anzahl von emittierten Partikeln zu reduzieren.

Diese Aufgabe wird mit den Merkmalen der unabhängigen Ansprüche gelöst. Vorteilhafte Weiterbildungen können den abhängigen Ansprüchen und der folgenden Beschreibung bevorzugter Ausführungsformen der Erfindung entnommen werden.

Die Erfindung schafft eine Vorrichtung zweckmäßig für eine Verbrennungskraftmaschine und insbesondere zur Unterdruckerzeugung in einem Kurbelgehäuse und/oder zur Entlüftung des Kurbelgehäuses. Die Vorrichtung umfasst einen Brennraum, ein Kurbelgehäuse und zumindest einen mit dem Kurbelgehäuse in Verbindung stehenden Ölabscheider. Die Vorrichtung umfasst darüber hinaus zumindest eine Druckeinstelleinrichtung zum Einstellen eines Unterdrucks im Kurbelgehäuse, um vorzugsweise die Druckdifferenz zwischen dem Kurbelgehäuse und dem Brennraum zu reduzieren. Die verringerte Druckdifferenz zwischen dem Brennraum und dem Kurbelgehäuse bewirkt einen reduzierten Öleintrag in den Brennraum und/oder ein reduziertes Reverse-Blow-By und somit insbesondere eine reduzierte Abgas-Partikelanzahlemission, z. B. in den Betriebsphasen Leerlauf, Schwachlast und/oder Schub der Verbrennungskraftmaschine, z. B. eines Kraftfahrzeug-Motors.

Das Kurbelgehäuse ist über eine Leitungseinrichtung (z. B. Entlüftungseinrichtung, Leitung, Leitungssystem, etc.) an einer Anschlussstelle mit einer Ladeluftzuführleitung zum Zuführen von Ladeluft in den Brennraum verbunden. Die Anschlussstelle ist vorzugsweise an der Ladeluftzuführleitung zwischen einem Drosselelement und dem Brennraum angeordnet.

Die Leitungseinrichtung kann den Ölabscheider und/oder die Druckeinstelleinrichtung umfassen. Die Druckeinstelleinrichtung kann in den Ölabscheider integriert sein oder außerhalb des Ölabscheiders angeordnet sein.

Der Ölabscheider der Leitungseinrichtung ist vorzugsweise über ein Entlüftungselement (z. B. Entlüftungsleitung, Entlüftungsstutzen, etc.) und/oder eine Ölrückführeinrichtung (z. B. Ölrückführleitung, Ölrückführstutzen, etc.) mit dem Kurbelgehäuse verbunden. Die Ölrückführeinrichtung dient zweckmäßig zur Rückführung von Öl in Kurbelgehäuse. Das Entlüftungselement dient zweckmäßig zur Entlüftung des Kurbelgehäuses. Die Ölrückführeinrichtung kann z. B. ein Rückschlagventil aufweisen.

Die Leitungseinrichtung ist zweckmäßig mit der Ladeluftzuführleitung zum Zuführen von Ladeluft in den Brennraum verbunden, vorzugsweise in Ladeluftströmungsrichtung hinter einem Drosselelement der Ladeluftzuführleitung.

Die Leitungseinrichtung umfasst ein Steuermittel.

Das Steuermittel ist ausgeführt, das Einstellen des Unterdrucks im Kurbelgehäuse auf den Betriebszustand Leerlauf, Schwachlast und/oder Schub der Verbrennungskraftmaschine zu beschränken.

Das Steuermittel kann ebenfalls dazu dienen, ein Rückströmen von Luft in das Kurbelgehäuse zu verhindern und/oder den Arbeitsbereich der Leitungseinrichtung zur Anschlussstelle einzuschränken.

Es ist ferner möglich, dass das Steuermittel zur Steuerung, insbesondere zur Umschaltung zwischen, der Entlüftung vor einen Verdichter eines Turboladers oder zur Anschlussstelle dient (Anschlussstelle: Ladeluftzuführleitung und Leitungseinrichtung, insbesondere stromabwärts des Drosselelements).

Das Steuermittel umfasst ein 3/2-Wegeventil. Das Steuermittel kann insbesondere elektromagnetisch oder pneumatisch ansteuerbar ausgeführt sein.

Das Steuermittel kann elektrisch ansteuerbar sein, z. B. von einem Motorsteuergerät oder Grenzwertschalter. Es kann ferner z. B. pneumatisch betätigbar sein mit einer zweckmäßigen Grenzwertsteuerung.

Es ist möglich, dass die Vorrichtung eine Druckerfassungseinrichtung, z. B. einen Drucksensor, zum Erfassen des Ladeluftdrucks stromabwärts des Drosselelements in der Ladeluftzuführleitung zum Zuführen von Ladeluft in den Brennraum aufweist.

Die Vorrichtung umfasst vorzugsweise ein elektrisches bzw. elektronisches Steuergerät zum Steuern des Steuermittels.

Das Steuergerät ist vorzugsweise das Motorsteuergerät zum Steuern der Verbrennungskraftmaschine. Das Steuermittel kann hierzu z. B. unmittelbar an einen elektrischen Ausgang des Motorsteuergeräts angeschlossen werden.

Es ist also möglich, dass das Motorsteuergerät zum Steuern der Verbrennungskraftmaschine zusätzlich zum Steuern des Steuermittels genutzt wird.

Es ist möglich, dass das Steuergerät das Steuermittel in Abhängigkeit von zumindest einem von folgenden ansteuert: einem von der Druckerfassungseinrichtung erfassten Ladeluftdruck, einer Drehzahl der Verbrennungskraftmaschine, der Betriebsart der Verbrennungskraftmaschine (z. B. Motorstart, Motorstopp, Leerlauf, Schub, Volllast, Teillast, Warmlauf, und/oder Bremsbetrieb) und/oder eines aktuellen Drehmoments der Verbrennungskraftmaschine.

Es ist ebenfalls möglich, dass das Steuergerät das Steuermittel in Abhängigkeit von zumindest einem von folgenden eine Entlüftung vor einem Verdichter eines Turboladers oder nach dem Drosselelement bzw. in die Ladeluftzuführleitung ausführen lässt: einem von der Druckerfassungseinrichtung erfassten Ladeluftdruck, einer Drehzahl der Verbrennungskraftmaschine, der Betriebsart der Verbrennungskraftmaschine (z. B. Motorstart, Motorstopp, Leerlauf, Schub, Volllast, Teillast, Warmlauf, und/oder Bremsbetrieb) und/oder eines aktuellen Drehmoments der Verbrennungskraftmaschine.

Daran ist insbesondere vorteilhaft, dass die Kurbelgehäuseentlüftung in Abhängigkeit von Druck nach Drosselklappe und Motorbetriebsart und/oder Motordrehzahl ermöglicht wird.

Ferner besteht die Möglichkeit der Diagnose der Druckerfassungseinrichtung und des Steuermittels, insbesondere des Magnetschalters des Steuermittels, z. B. auf Kabelbruch und/oder Kurzschluss.

Es ist möglich, dass die Vorrichtung eine Druckerfassungseinrichtung zum Erfassen des Drucks im Kurbelgehäuse umfasst. In Kombination mit der Druckerfassungseinrichtung zum Erfassen des Ladeluftdrucks stromabwärts des Drosselelements ist somit eine Diagnose der Funktion des Steuermittels und/oder der Druckeinstelleinrichtung möglich.

Die Druckeinstelleinrichtung kann z. B. als variabler Druckregler mit Sollwertvorgabe, vorzugsweise über Spannungs- oder Stromkennlinie(n), ausgeführt sein. Ein im Steuergerät berechenbarer Druck-Sollwert ist zweckmäßig einstellbar, wobei der Sollwert unter gleichzeitiger Verwendung der Druckerfassungseinrichtung zum Erfassen des Drucks im Kurbelgehäuse in einem geschlossenen Regelkreis einregelbar ist.

Das Steuermittel ist vorzugsweise zwischen der Anschlussstelle zur Ladeluftzuführleitung und der Druckeinstelleinrichtung angeordnet.

Die Leitungseinrichtung ist vorzugsweise zwischen dem Steuermittel und der Anschlussstelle ohne Rückschlagventil ausgeführt.

Die Druckerfassungseinrichtung zum Erfassen des Ladeluftdrucks stromabwärts des Drosselelements kann das Steuermittel allerdings auch direkt und/oder ohne Zwischenschaltung des Motorsteuergeräts ansteuern.

Die Druckerfassungseinrichtung kann dabei insbesondere als Grenzwertschalter ausgeführt sein, der z. B. direkt einen Magnetschalter des Steuermittels ansteuert. Ferner kann ein zweckmäßig analoger Spannungs- oder Stromausgang der Druckerfassungseinrichtung an einen elektrischen oder elektronischen Grenzwertschalter angeschlossen werden, um einen Magnetschalter des Steuermittels anzusteuern.

Es ist möglich, dass stromabwärts des Drosselelements eine Steuerleitung (z. B. Rohr-und/oder Schlauchleitung) abgeht zum pneumatischen Ansteuern des Steuermittels, vorzugsweise über einen (Unterdruck-) Grenzschalter des Steuermittels, in Abhängigkeit des Ladeluftdrucks stromabwärts des Drosselelements.

Die erfindungsgemäß Vorrichtung ermöglicht somit eine Steuerung des Steuermittels über die elektrische/elektronische Motorsteuerung für die Verbrennungskraftmaschine und alternativ eine Steuerung des Steuermittels ohne Eingriff in die Motorsteuerung.

Die Leitungseinrichtung ist vorzugsweise in Ladeluftströmungsrichtung hinter einem Drosselelement mit der Ladeluftzuführleitung verbunden. Mit anderen Worten kann die Anschlussstelle hinter einem Drosselelement der Ladeluftzuführleitung ausgebildet sein. Alternativ oder ergänzend kann die Leitungseinrichtung zwischen dem Brennraum und einem Drosselelement der Ladeluftzuführleitung in die Ladeluftzuführleitung münden. Das Drosselelement kann z. B. eine Drosselklappe sein.

Die Vorrichtung kann einen Abgasturbolader aufweisen.

In diesem Fall ist es möglich, dass von dem Steuermittel eine Entlüftungsleitung abzweigt und die Entlüftungsleitung zur Verbindung mit einem Einleitungsanschluss vor einem Verdichter eines Turboladers dient. Die Entlüftungsleitung selbst weist vorzugsweise kein Rückschlagventil auf.

Das Merkmal "Druckeinstellung" ist vorzugsweise im Rahmen der Erfindung breit auszulegen und kann zweckmäßig z. B. eine Drucksteuerung oder eine Druckregelung umfassen.

Das Merkmal "Leitung" ist vorzugsweise im Rahmen der Erfindung breit auszulegen und kann zweckmäßig z. B. flexible oder steife Leitungen, Rohre, Schläuche, Anschlussstutzen, Schnittstellen, etc. umfassen.

Die Leitungseinrichtung ist vorzugsweise eine Entlüftungseinrichtung.

Die Erfindung ist nicht auf eine Vorrichtung wie hierin beschrieben beschränkt, sondern umfasst auch ein Kraftfahrzeug, vorzugsweise ein Nutzfahrzeug, insbesondere einen Omnibus oder einen Lastkraftwagen, mit einer Vorrichtung wie hierin offenbart.

Darüber hinaus betrifft die Erfindung ein Betriebsverfahren insbesondere für eine Vorrichtung wie hierin offenbart und/oder ausgeführt mit einer Vorrichtung wie hierin offenbart. Die Vorrichtung umfasst somit einen Brennraum, ein Kurbelgehäuse und zumindest einen mit dem Kurbelgehäuse in Verbindung stehenden Ölabscheider.

Bei dem Betriebsverfahren wird mittels zumindest einer Druckeinstelleinrichtung ein Unterdruck in dem Kurbelgehäuse eingestellt, um zweckmäßig die Druckdifferenz zwischen dem Kurbelgehäuse und dem Brennraum zu reduzieren.

Das Betriebsverfahren dient insbesondere zur Unterdruckerzeugung in einem Kurbelgehäuse und/oder zur Entlüftung eines Kurbelgehäuses.

Weitere Verfahrensschritte ergeben sich aus der Beschreibung der Vorrichtung, auf die verwiesen wird, um Wiederholungen zu vermeiden.

Die hierin zur Vorrichtung gemachte Offenbarung gilt sinngemäß auch für das Betriebsverfahren und ist insoweit ebenfalls zweckmäßig beanspruchbar.

Die zuvor beschriebenen Ausführungsformen und Merkmale der Erfindung sind miteinander kombinierbar. Andere vorteilhafte Weiterbildungen der Erfindung sind in den Unteransprüchen offenbart oder ergeben sich aus der folgenden Beschreibung bevorzugter Ausführungsformen der Erfindung in Verbindung mit den beigefügten Figuren.
- Figur 1: zeigt eine schematische Darstellung einer Vorrichtung gemäß einer Ausführungs-form der Erfindung, und
- Figur 2: zeigt eine schematische Darstellung einer Vorrichtung gemäß einer anderen Ausführungsform der Erfindung.

Die unter Bezugnahme auf die Figuren beschriebenen Ausführungsformen stimmen teilweise überein, so dass ähnliche oder identische Teile mit den gleichen Bezugszeichen versehen sind, und zu deren Erläuterung auch auf die Beschreibung der anderen Ausführungsform bzw. Figur verwiesen wird, um Wiederholungen zu vermeiden.

Figur 1 zeigt eine schematische Darstellung einer Vorrichtung V für eine Verbrennungskraftmaschine.

Die Vorrichtung V umfasst ein Kurbelgehäuse 1, eine Leitungseinrichtung (Entlüftungseinrichtung) X und einen Abgasturbolader 7.

Der Abgasturbolader 7 umfasst wie üblich eine Turbine 8 und einen Verdichter 9. Davor angeordnet befindet sich ein Luftfilter 10. Das Bezugszeichen 19 kennzeichnet Abgas zur Abgasanlage. Das Bezugszeichen 20 kennzeichnet Ladeluft zum nicht dargestellten Ladeluftkühler.

Die Vorrichtung V bzw. die Verbrennungskraftmaschine umfasst das Kurbelgehäuse 1, einen oder mehrere Brennräume 4, einen oder mehrere Kolben 3, einen Kurbeltrieb 12, einen oder mehrere Zylinderköpfe 2, mit einem oder mehreren Auslassventilen 5 und einem oder mehreren Einlassventilen 6. Das Bezugszeichen 13 kennzeichnet ein Ölniveau im Kurbelgehäuse 1.

Die Leitungseinrichtung X verbindet das Kurbelgehäuse 1 an einer Anschlussstelle A in Ladeluftströmungsrichtung 21.1 hinter einer Drosselklappe 11 einer Ladeluftzuführleitung 21 mit der Ladeluftzuführleitung 21. Die Ladeluftzuführleitung 21 dient zum Zuführen von Ladeluft in den Brennraum 4, insbesondere an das Einlassventil 6 bzw. einen Ladeluftkrümmer. Das Bezugszeichen 21.1 kennzeichnet die Ladeluft von dem nicht dargestellten Ladeluftkühler bzw. die Strömungsrichtung der Ladeluft in der Ladeluftzuführleitung 21.

Die Leitungseinrichtung X umfasst einen Ölabscheider 16 und eine Druckeinstelleinrichtung 17 für den Kurbelgehäusedruck (z. B. einen Druckregler). Der Ölabscheider 16 ist über einen Kurbelgehäuseentlüftungsanschluss 14.1 einerseits und über eine Ölrückführleitung 14.3 und 14.4 andererseits mit dem Kurbelgehäuse 1 verbunden. In der Ölrückführleitung 14.3, 14.4 ist ein Rückschlagventil 18.2 angeordnet. Der Ölabscheider 16 ist über eine Leitung 14.2 mit der Druckeinstelleinrichtung 17 verbunden.

Die Leitungseinrichtung X umfasst darüber hinaus zwischen der Druckeinstelleinrichtung 17 und der Anschlussstelle A ein Steuermittel 15, das als elektromagnetisch ansteuerbares 3/2-Wege-Ventil ausgeführt ist. Das Steuermittel 15 umfasst einen Magnetschalter 15.1

Das Bezugszeichen 14.5 zeigt die Leitung zwischen dem der Druckeinstelleinrichtung 17 und dem Steuermittel 15, während das Bezugszeichen 14.6 die Leitung zwischen dem Steuermittel 15 und der Anschlussstelle A zeigt. Das Steuermittel 15 ist zwischen der Anschlussstelle A und der Druckeinstelleinrichtung 17 angeordnet.

Von dem Steuermittel 15 geht eine Entlüftungsleitung 14.7 ab, die zur Verbindung mit einem Einleitungsanschluss E vor dem Verdichter 9 des Turboladers 7 dient, insbesondere zwischen dem Verdichter 9 und dem Luftfilter 10. Ferner geht wie zuvor erwähnt von dem Steuermittel 15 die Leitung 14.6 zur Anschlussstelle A ab.

Die Leitung 14.7 führt insbesondere bei turboaufgeladenen Motoren zu dem Einleitungsanschluss E vor dem Verdichter 9 des Turboladers 7. Die Leitung 14.7 wird durch das Steuermittel 15 freigegeben, wenn der Druck nach der Drosselklappe 11 den Druck vor dem Verdichter 9 übersteigt. Zugleich schließt das Steuermittel 15 die Leitung 14.6 zur Anschlussstelle A. Die Leitung von der Druckeinstelleinrichtung 17 über die Anschlussstelle A in die Ladeluftzuführleitung 21 bzw. die Leitung 14.6 wird durch das Steuermittel 15 freigegeben, wenn der Druck vor dem Verdichter 9 den Druck nach der Drosselklappe 11 übersteigt, was insbesondere im Leerlauf, Schwachlast oder Schub der Verbrennungskraftmaschine oder allgemein des Kraftfahrzeug der Fall ist. Dabei schließt das Steuermittel 15 zweckmäßig die Leitung 14.7. Durch den geringen Druck nach der Drosselklappe 11 kann ein hoher Unterdruck im Kurbelgehäuse 1 erzeugt werden. Dabei wird der Druck im Kurbelgehäuse 1 über die Druckeinstelleinrichtung 17 zur Regelung des Unterdrucks des Kurbelgehäuses 1 auf einen vorgegebenen Soll-Wert geregelt. Übersteigt der Druck nach der Drosselklappe 11 den Soll-Wert, stellt sich im Kurbelgehäuse 1 minimal der Druck nach der Drosselklappe 11 ein. Übersteigt der Druck nach der Drosselklappe 11 den Druck vor dem Verdichter 9, bewirkt die nunmehr geöffnete Leitung 14.7, dass sich im Kurbelgehäuse 1 ein Druck im Bereich des Druckes vor dem Verdichter 9 einstellt. Die Umschaltung und somit Steuerung zwischen den Leitungen vor Verdichter 9 (Leitung 14.7) und nach Drosselklappe 11 (Leitung 14.6) geschieht über das Steuermittel 15. Zu erwähnen ist, dass bei Saugmotoren die Leitung 14.7 entfallen kann.

Die Vorrichtung V umfasst ferner eine Druckerfassungseinrichtung (Drucksensor) 22 zum Erfassen des Ladeluftdrucks stromabwärts des Drosselelements 11 in der Ladeluftzuführleitung 21.

Das Steuermittel 15 ist über ein zweckmäßig elektrisches/elektronisches Steuergerät ansteuerbar. Das Steuergerät entspricht vorzugsweise dem Motorsteuergerät zum Steuern der Verbrennungskraftmaschine. Dadurch wird ermöglicht, dass das Steuermittel 15 in Abhängigkeit des von der Druckerfassungseinrichtung 22 erfassten Ladeluftdrucks, der Drehzahl der Verbrennungskraftmaschine, der Betriebsart der Verbrennungskraftmaschine und/oder des aktuellen Drehmoments der Verbrennungskraftmaschine steuerbar ist. Ebenfalls wird dadurch ermöglicht, dass das Steuermittel 15 in Abhängigkeit letztgenannter Parameter eine Entlüftung vor dem Verdichter 9 oder nach dem Drosselelement 11 ausführen lassen kann.

Es ist allerdings ebenfalls möglich, dass die die Druckerfassungseinrichtung 22 das Steuermittel 15 direkt, insbesondere ohne Zwischenschaltung eines Steuergeräts, insbesondere des Motorsteuergeräts, ansteuert. Hierzu kann die Druckerfassungseinrichtung 22 als Grenzwertschalter ausgeführt sein, der zum Ansteuern des Magnetschalters 15.1 des Steuermittels 15 dient. Des Weiteren kann ein zweckmäßig analoger Spannungs- oder Stromausgang der Druckerfassungseinrichtung 22 mit einem Grenzwertschalter verbunden sein, der zum Ansteuern des Magnetschalters 15.1 des Steuermittels 15 dient. Dadurch wird eine kostengünstige Variante ohne Eingriff in die Motorsteuerung ermöglicht.

Die Vorrichtung V umfasst ferner eine Druckerfassungseinrichtung 23 zum Erfassen des Drucks im Kurbelgehäuse 1. Dadurch kann in Kombination mit der Druckerfassungseinrichtung 22 zum Erfassen des Ladeluftdrucks stromabwärts des Drosselelements 11 eine Diagnose der Funktion des Steuermittels 15 und der Druckeinstelleinrichtung 17 ausgeführt werden.

Zu erwähnen ist, dass die Druckeinstelleinrichtung 17 als variabler Druckregler mit Sollwertvorgabe, vorzugsweise über Spannungs- oder Stromkennlinie(n), ausgeführt sein kann. Ein im Steuergerät berechenbarer Druck-Sollwert ist einstellbar. Der Druck-Sollwert ist bei gleichzeitiger Verwendung der Druckerfassungseinrichtung 23 zum Erfassen des Drucks im Kurbelgehäuse 1 in einem geschlossenen Regelkreis einregelbar.

Figur 2 zeigt eine Vorrichtung V gemäß einer anderen Ausführungsform der Erfindung. Die Vorrichtung V umfasst zunächst ein Kurbelgehäuse 1 und eine Leitungseinrichtung X. Die Leitungseinrichtung X der Figur 2 unterscheidet sich insbesondere dadurch von der Leitungseinrichtung X der Figur 1, dass sie kein elektromagnetisch betätigbares Steuermittel 15 aufweist, sondern ein pneumatisch betätigbares, als 3/2-Wege-Ventil ausgeführtes Steuermittel 15. Dazu wird ein pneumatischer (Unterdruck-) Grenzschalter 15.1 des Steuermittels 15 über eine Rohr- und/oder Schlauchleitung 14.8 mit der Ladeluftzuführleitung 21 stromabwärts des Drosselelements 11 verbunden. Auch dies stellt eine kostengünstige Variante ohne Eingriff in die Motorsteuerung dar.

Unter Bezugnahme auf die Ausführungsformen der Figuren 1 und 2 dient die Druckeinstelleinrichtung insbesondere dazu, einen Unterdruck von 0,1 - 500 mbar, vorzugsweise von über 100 oder 150 mbar, im Kurbelgehäuse 1 einzustellen, um die Druckdifferenz zwischen dem Kurbelgehäuse 1 und dem Brennraum 4 zu reduzieren, was in der Folge zu einem verringerten Reverse-Blow-By und somit zu einer verringerten Anzahl an emittierten Partikeln führt.

Die Reduzierung der Anzahl emittierter Partikel resultiert insbesondere daraus, dass wegen der verringerten Druckdifferenz zwischen Brennraum 4 und Kurbelgehäuse 1 das sogenannte Reverse Blow-by verringert wird und dadurch wiederum der Öleintrag aus dem Kurbelgehäuses 1 in den Brennraum 4 reduziert wird.

Die Unterdruckerzeugung von 0,1 - 500 mbar, vorzugsweise von über 100 oder 150 mbar, im Kurbelgehäuse 1 wird insbesondere auf die kritischen Betriebszustände Leerlauf, Schwachlast und Schub beschränkt, was durch das Steuermittel 15 erzielbar ist.

Die Erfindung ist nicht auf die oben beschriebenen bevorzugten Ausführungsformen beschränkt. Vielmehr ist eine Vielzahl von Varianten und Abwandlungen möglich, wie in den beigefügten Ansprüchen definiert, die ebenfalls von dem Erfindungsgedanken Gebrauch machen und deshalb in den Schutzbereich fallen. Darüber hinaus beansprucht die Erfindung auch Schutz für den Gegenstand und die Merkmale der Unteransprüche.

### Bezugszeichenliste

- 1: Kurbelgehäuse
- 2: Zylinderkopf
- 3: Kolben
- 4: Brennraum
- 5: Auslassventil
- 6: Einlassventil
- 7: Abgasturbolader
- 8: Turbine
- 9: Verdichter
- 10: Luftfilter
- 11: Drosselelement (Drosselklappe)
- 12: Kurbeltrieb
- 13: Ölniveau
- 14.1: Kurbelgehäuseentlüftungsanschluss bzw. -Leitung
- 14.2: Leitung von Ölabscheider zur Druckeinstelleinrichtung (Druckregler)
- 14.3: Ölrückführleitung vor Rückschlagventil
- 14.4: Ölrückführleitung zum Ölsumpf
- 14.5: Leitung von Druckeinstelleinrichtung zum Steuermittel
- 14.6: Leitung vom Steuermittel zum Ladeluftkrümmer nach Drosselelement bzw. in Ladeluftzuführleitung nach Drosselelement
- 14.7: Entlüftungsleitung von Steuermittel zum Einleitungsanschluss vor Verdichter
- 14.8: Steuerleitung von Ladeluftzuführleitung zum Steuermittel, insbesondere zur Betätigung dessen Unterdruckgrenzschalters
- 15: Steuermittel, insbesondere elektromagnetisch oder pneumatisch betätigbares Ventil, vorzugsweise 3/2-Wege-Ventil
- 15.1: Magnetschalter bzw. pneumatischer (Unterdruck-) Grenzschalter
- 16: Ölabscheider
- 17: Druckeinstelleinrichtung (Druckregler) für Kurbelgehäusedruck
- 18: Rückschlagventil in Ölrückführleitung
- 19: Abgas zur Abgasanlage
- 20: Ladeluft zum Ladeluftkühler
- 21: Ladeluftzuführleitung zum Zuführen von Ladeluft in Brennraum
- 21.1: Ladeluft vom Ladeluftkühler bzw. Ladeluftströmungsrichtung
- 22: Druckerfassungseinrichtung, Drucksensor, zum Erfassen des Ladeluftdrucks stromabwärts des Drosselelements in der Ladeluftzuführleitung
- 23: Druckerfassungseinrichtung, Drucksensor, zum Erfassen des Drucks im Kurbelgehäuse
- X: Leitungs-/Entlüftungseinrichtung (Entlüftungssystem) zur Entlüftung vor Verdichter und/oder nach Drosselelement
- A: Anschlussstelle (Ladeluftzuführleitung und Entlüftungseinrichtung X)
- E: Einleitungsanschluss vor Verdichter
- V: Vorrichtung für eine Verbrennungskraftmaschine

## Patentansprüche

1. Vorrichtung (V) für eine Verbrennungskraftmaschine, insbesondere zur Unterdruckerzeugung in einem Kurbelgehäuse (1) und/oder zur Entlüftung eines Kurbelgehäuses (1), mit:
einem Kurbelgehäuse (1),
zumindest einem Brennraum (4),
zumindest einem mit dem Kurbelgehäuse (1) in Verbindung stehenden Ölabscheider (16), und
zumindest einer Druckeinstelleinrichtung (17), die ausgeführt ist, um im Betrieb einen Unterdruck im Kurbelgehäuse (1) einzustellen, so dass zweckmäßig die Druckdifferenz zwischen dem Kurbelgehäuse (1) und dem Brennraum (4) reduziert wird,
**dadurch gekennzeichnet, dass**
das Kurbelgehäuse (1) über eine Leitungseinrichtung (X) an einer Anschlussstelle (A) mit einer Ladeluftzuführleitung (21) zum Zuführen von Ladeluft in den Brennraum (4) verbunden ist, wobei die Leitungseinrichtung (X) ein Steuermittel (15) umfasst und das Steuermittel (15) ausgeführt ist, das Einstellen des Unterdrucks im Kurbelgehäuse (1) auf den Betriebszustand Leerlauf, Schwachlast und/oder Schub der Verbrennungskraftmaschine zu beschränken, und wobei das Steuermittel (15) ein 3/2-Wegeventil umfasst.

2. Vorrichtung (V) nach Anspruch 1, wobei die Leitungseinrichtung (X) den Ölabscheider (16) und die Druckeinstelleinrichtung (17) umfasst.

3. Vorrichtung (V) nach Anspruch 2, wobei der Ölabscheider (16) über ein Entlüftungselement (14.1) und eine Ölrückführeinrichtung (14.3, 14.4) mit dem Kurbelgehäuse (1) verbunden ist und vorzugsweise die Ölrückführeinrichtung (14.3, 14.4) ein Rückschlagventil (18) aufweist.

4. Vorrichtung (V) nach einem der Ansprüche 1 bis 3, wobei die Leitungseinrichtung (X) ein Steuermittel (15) umfasst und das Steuermittel (15) für zumindest eines von folgenden ausgeführt ist: zur Steuerung der Entlüftung des Kurbelgehäuses (1) vor einen Verdichter (9) eines Turboladers (7) oder zur Anschlussstelle (A), ein Rückströmen von Luft in das Kurbelgehäuse (1) zu verhindern, und/oder den Arbeitsbereich der Leitungseinrichtung (X) zur Anschlussstelle (A) einzuschränken.

5. Vorrichtung (V) nach einem der Ansprüche 1 bis 4, wobei die Leitungseinrichtung (X) in Ladeluftströmungsrichtung (21.1) hinter einem Drosselelement (11) der Ladeluftzuführleitung (21) mit der Ladeluftzuführleitung (21) verbunden ist.

6. Vorrichtung (V) nach einem der Ansprüche 1 bis 5, wobei von dem Steuermittel (15) eine Entlüftungsleitung (14.7) abzweigt und die Entlüftungsleitung (14.7) zur Verbindung mit einem Einleitungsanschluss (E) in Strömungsrichtung vor einem Verdichter (9) eines Turboladers (7) dient.

7. Vorrichtung (V) nach einem der Ansprüche 1 bis 6, **dadurch gekennzeichnet, dass** das Steuermittel (15) ein elektromagnetisch oder pneumatisch angesteuertes Ventil umfasst.

8. Vorrichtung (V) nach einem der vorhergehenden Ansprüche, **dadurch gekennzeichnet, dass** die Vorrichtung (V) eine Druckerfassungseinrichtung (22) zum Erfassen des Ladeluftdrucks stromabwärts eines Drosselelements (11) in einer Ladeluftzuführleitung (21) zum Zuführen von Ladeluft in den Brennraum (4) aufweist.

9. Vorrichtung (V) nach einem der Ansprüche 1 bis 8, **dadurch gekennzeichnet, dass** die Vorrichtung (V) ein elektrisches oder elektronisches Steuergerät zum Steuern des Steuermittels (15) aufweist, insbesondere ein Motorsteuergerät zum Steuern der Verbrennungskraftmaschine und zusätzlich zum Steuern des Steuermittels (15).

10. Vorrichtung (V) nach Anspruch 9, **dadurch gekennzeichnet, dass** das Steuergerät das Steuermittel (15) in Abhängigkeit von zumindest einem von folgenden ansteuert und/oder das Steuermittel (15) in Abhängigkeit von zumindest einem von folgenden eine Entlüftung des Kurbelgehäuses (1) vor einen Verdichter (9) eines Turboladers (7) oder zur Anschlussstelle (A) ausführen lässt:
- des von der Druckerfassungseinrichtung (22) erfassten Ladeluftdrucks
- der Drehzahl der Verbrennungskraftmaschine
- der Betriebsart der Verbrennungskraftmaschine
- des aktuellen Drehmoments der Verbrennungskraftmaschine.

11. Vorrichtung (V) nach einem der Ansprüche 1 bis 8, **dadurch gekennzeichnet, dass** das Steuermittel (15) über die Druckerfassungseinrichtung (22) direkt und/oder ohne Zwischenschaltung eines Steuergeräts ansteuerbar ist.

12. Vorrichtung (V) nach einem der vorhergehenden Ansprüche, **dadurch gekennzeichnet, dass** die Druckerfassungseinrichtung (22) einen Grenzwertschalter umfasst oder ein Spannungs- oder Stromausgang der Druckerfassungseinrichtung (22) mit einem Grenzwertschalter zum Ansteuern des Steuermittels (15) verbunden ist.

13. Vorrichtung (V) nach einem der vorhergehenden Ansprüche, **dadurch gekennzeichnet, dass** die Vorrichtung (V) eine Druckerfassungseinrichtung (23) zum Erfassen des Drucks im Kurbelgehäuse (1) umfasst, so dass vorzugsweise in Kombination mit der Druckerfassungseinrichtung (22) zum Erfassen des Ladeluftdrucks stromabwärts eines Drosselelements (11) eine Diagnose der Funktion des Steuermittels (15) und/oder der Druckeinstelleinrichtung (17) ermöglicht wird.

14. Vorrichtung (V) nach einem der vorhergehenden Ansprüche, **dadurch gekennzeichnet, dass** die Druckeinstelleinrichtung (17) als variabler Druckregler mit Sollwertvorgabe, vorzugsweise über zumindest eine Spannungs- oder Stromkennlinie, ausgeführt ist und ein im Steuergerät berechenbarer Sollwert einstellbar ist und der Sollwert unter Verwendung der Druckerfassungseinrichtung (23) zum Erfassen des Drucks im Kurbelgehäuse (1) in einem geschlossenen Regelkreis einregelbar ist.

15. Vorrichtung nach einem der Ansprüche 1 bis 14, **dadurch gekennzeichnet, dass** stromabwärts des Drosselelements (11) eine Steuerleitung (14.8) abgeht zum pneumatischen Ansteuern des Steuermittels (15) in Abhängigkeit des Ladeluftdrucks stromabwärts des Drosselelements (11), vorzugsweise über einen Unterdruckgrenzschalter des Steuermittels (15).

16. Vorrichtung (V) nach einem der vorhergehenden Ansprüche, wobei die Druckeinstelleinrichtung (17) dazu dient, einen Unterdruck von 0,1 bis 500 mbar, vorzugsweise von über 100, 150, 200, 250, 300 oder sogar von über 500 mbar im Kurbelgehäuse (1), einzustellen, um die Druckdifferenz zwischen dem Kurbelgehäuse (1) und dem Brennraum (4) zu reduzieren, was in der Folge zweckmäßig zu einem verringerten Reverse-Blow-By und somit zu einer verringerten Anzahl an emittierten Partikeln führt.

17. Verbrennungskraftmaschine, vorzugweise ein Gasmotor oder ein anderer Verbrennungsmotor mit ottomotorischem Brennverfahren, mit einer Vorrichtung (V) nach einem der vorhergehenden Ansprüche.

18. Kraftfahrzeug, vorzugsweise Nutzfahrzeug, mit einer Verbrennungskraftmaschine nach Anspruch 17.

19. Betriebsverfahren für eine Vorrichtung (V) mit zumindest einem Brennraum (4), einem Kurbelgehäuse (1) und zumindest einem mit dem Kurbelgehäuse (1) in Verbindung stehenden Ölabscheider (16), ausgeführt mit einer Vorrichtung (V) nach einem der Ansprüche 1 bis 16, wobei mittels zumindest einer Druckeinstelleinrichtung (17) ein Unterdruck in dem Kurbelgehäuse (1) eingestellt wird, um zweckmäßig die Druckdifferenz zwischen dem Kurbelgehäuse (1) und dem Brennraum (4) zu reduzieren.

## Claims

1. An apparatus (V) for an internal combustion engine, in particular for the generation of a vacuum in a crankcase (1) and/or for the ventilation of a crankcase (1), having:
a crankcase (1),
at least one combustion chamber (4),
at least one oil separator (16) which is connected to the crankcase (1), and
at least one pressure setting device (17) which is configured to set a vacuum in the crankcase (1) during operation, with the result that the pressure difference between the crankcase (1) and the combustion chamber (4) is expediently reduced,
**characterized in that**
the crankcase (1) is connected via a line device (X) at a connector point (A) to a charge air feed line (21) for feeding charge air into the combustion chamber (4), the line device (X) comprising a control means (15), and the control means (15) being configured to limit the setting of the vacuum in the crankcase (1) to the idling, weak load and/or overrun of the internal combustion engine operating states, and the control means (15) comprising a 3/2-way valve.

2. The apparatus (V) according to Claim 1, the line device (X) comprising the oil separator (16) and the pressure setting device (17).

3. The apparatus (V) according to Claim 2, the oil separator (16) being connected to the crankcase (1) via a ventilating element (14.1) and an oil return device (14.3, 14.4), and the oil return device (14.3, 14.4) preferably having a check valve (18).

4. The apparatus (V) according to one of Claims 1 to 3, the line device (X) comprising a control means (15), and the control means (15) being configured for at least one of the following: for controlling the ventilation of the crankcase (1) upstream of a compressor (9) of a turbocharger (7) or to the connector point (A), for preventing a return flow of air into the crankcase (1), and/or for limiting of the operating range of the line device (X) to the connector point (A).

5. The apparatus (V) according to one of Claims 1 to 4, the line device (X) being connected to the charge air feed line (21) downstream of a throttle element (11) of the charge air feed line (21) in the charge air flow direction (21.1).

6. The apparatus (V) according to one of Claims 1 to 5, a ventilating line (14.7) branching off from the control means (15), and the ventilating line (14.7) serving for the connection to an introduction connector (E) upstream of a compressor (9) of a turbocharger (7) in the flow direction.

7. The apparatus (V) according to one of Claims 1 to 6, **characterized in that** the control means (15) comprises an electromagnetically or pneumatically actuated valve.

8. The apparatus (V) according to one of the preceding claims, **characterized in that** the apparatus (V) has a pressure detection device (22) for the detection of the charge air pressure downstream of a throttle element (11) in a charge air feed line (21) for feeding charge air into the combustion chamber (4).

9. The apparatus (V) according to one of Claims 1 to 8, **characterized in that** the apparatus (V) has an electric or electronic control unit for controlling the control means (15), in particular an engine control unit for controlling the internal combustion engine and additionally for controlling the control means (15).

10. The apparatus (V) according to Claim 9, **characterized in that** the control unit actuates the control means (15) in a manner which is dependent on at least one of the following, and/or permits the control means (15) to carry out a ventilation of the crankcase (1) upstream of a compressor (9) of a turbocharger (7) or to the connector point (A) in a manner which is dependent on at least one of the following:
- the charge air pressure which is detected by the pressure detection device (22),
- the rotational speed of the internal combustion engine,
- the operating type of the internal combustion engine,
- the current torque of the internal combustion engine.

11. The apparatus (V) according to one of Claims 1 to 8, **characterized in that** the control means (15) can be actuated via the pressure detection device (22) directly and/or without a control unit being connected in between.

12. The apparatus (V) according to one of the preceding claims, **characterized in that** the pressure detection device (22) comprises a limit switch, or a voltage or current output of the pressure detection device (22) is connected to a limit switch for actuating the control means (15).

13. The apparatus (V) according to one of the preceding claims, **characterized in that** the apparatus (V) comprises a pressure detection device (23) for the detection of the pressure in the crankcase (1), with the result that a diagnosis of the function of the control means (15) and/or of the pressure setting device (17) is enabled, preferably in combination with the pressure detection device (22) for the detection of the charge air pressure downstream of a throttle element (11).

14. The apparatus (V) according to one of the preceding claims, **characterized in that** the pressure setting device (17) is configured as a variable pressure regulator with a setpoint setting, preferably via at least one voltage or current characteristic, and a setpoint value which can be calculated in the control unit can be set, and the setpoint value can be adjusted in a closed regulating circuit with the use of the pressure detection device (23) for the detection of the pressure in the crankcase (1) .

15. The apparatus according to one of Claims 1 to 14, **characterized in that** a control line (14.8) branches off downstream of the throttle element (11) for the pneumatic actuation of the control means (15) in a manner which is dependent on the charge air pressure downstream of the throttle element (11), preferably via a vacuum limit switch of the control means (15).

16. The apparatus (V) according to one of the preceding claims, the pressure setting device (17) serving to set a vacuum of from 0.1 to 500 mbar, preferably of over 100, 150, 200, 250, 300 or even of over 500 mbar in the crankcase (1), in order to reduce the pressure difference between the crankcase (1) and the combustion chamber (4), which as a consequence expediently leads to a reduced reverse blow-by and therefore to a reduced number of emitted particles.

17. An internal combustion engine, preferably a gas engine or another combustion engine with a spark-ignition combustion process, having an apparatus (V) according to one of the preceding claims.

18. A motor vehicle, preferably a commercial vehicle, having an internal combustion engine according to Claim 17.

19. An operating method for an apparatus (V) having at least one combustion chamber (4), a crankcase (1) and at least one oil separator (16) which is connected to the crankcase (1), configured with an apparatus (V) according to one of Claims 1 to 16, a vacuum being set in the crankcase (1) by means of at least one pressure setting device (17), in order to expediently reduce the pressure difference between the crankcase (1) and the combustion chamber (4).

## Revendications

1. Dispositif (V) pour un moteur à combustion interne, en particulier pour la génération d'une dépression dans un carter de vilebrequin (1) et/ou pour le désaérage d'un carter de vilebrequin (1), comprenant :
un carter de vilebrequin (1),
au moins une chambre de combustion (4),
au moins un séparateur d'huile (16) en liaison avec le carter de vilebrequin (1), et
au moins un système d'ajustement de la pression (17) qui est réalisé pour ajuster une dépression dans le carter de vilebrequin (1) pendant le fonctionnement de telle sorte que la différence de pression entre le carter de vilebrequin (1) et la chambre de combustion (4) soit réduite de manière judicieuse,
**caractérisé en ce que**
le carter de vilebrequin (1) est connecté par le biais d'un système de conduite (X) au niveau d'un point de raccordement (A) à une conduite d'alimentation en air de suralimentation (21) pour acheminer de l'air de suralimentation dans la chambre de combustion (4), le système de conduite (X) comprenant un moyen de commande (15) et le moyen de commande (15) étant réalisé pour limiter l'ajustement de la dépression dans le carter de vilebrequin (1) à un état de fonctionnement de marche à vide, de faible charge et/ou de poussée du moteur à combustion interne, et le moyen de commande (15) comprenant une soupape à 3/2 voies.

2. Dispositif (V) selon la revendication 1, dans lequel le système de conduite (X) comprend le séparateur d'huile (16) et le système d'ajustement de la pression (17).

3. Dispositif (V) selon la revendication 2, dans lequel le séparateur d'huile (16) est connecté au carter de vilebrequin (1) par le biais d'un élément de désaérage (14.1) et d'un système de recirculation d'huile (14.3, 14.4) et le système de recirculation d'huile (14.3, 14.4) présente de préférence un clapet antiretour (18).

4. Dispositif (V) selon l'une quelconque des revendications 1 à 3, dans lequel le système de conduite (X) comprend un moyen de commande (15) et le moyen de commande (15) est réalisé pour au moins l'une des fonctions suivantes : pour la commande du désaérage du carter de vilebrequin (1) avant un compresseur (9) d'un turbocompresseur (7) ou, au point de raccordement (A), pour empêcher un reflux de l'air dans le carter de vilebrequin (1), et/ou pour limiter la plage de travail du système de conduite (X) au point de raccordement (A).

5. Dispositif (V) selon l'une quelconque des revendications 1 à 4, dans lequel le système de conduite (X) est connecté dans la direction d'écoulement de l'air de suralimentation (21.1) derrière un élément d'étranglement (11) de la conduite d'alimentation en air de suralimentation (21) à la conduite d'alimentation en air de suralimentation (21).

6. Dispositif (V) selon l'une quelconque des revendications 1 à 5, dans lequel une conduite de désaérage (14.7) part du moyen de commande (15) et la conduite de désaérage (14.7) sert à la connexion à un raccord d'entrée (E) dans la direction d'écoulement avant un compresseur (9) d'un turbocompresseur (7).

7. Dispositif (V) selon l'une quelconque des revendications 1 à 6, **caractérisé en ce que** le moyen de commande (15) comprend une soupape à commande électromagnétique ou pneumatique.

8. Dispositif (V) selon l'une quelconque des revendications précédentes, **caractérisé en ce que** le dispositif (V) présente un système de détection de pression (22) pour détecter la pression d'air de suralimentation en aval d'un élément d'étranglement (11) dans une conduite d'alimentation en air de suralimentation (21) pour l'acheminement d'air de suralimentation à la chambre de combustion (4).

9. Dispositif (V) selon l'une quelconque des revendications 1 à 8, **caractérisé en ce que** le dispositif (V) présente un appareil de commande électrique ou électronique pour commander le moyen de commande (15), en particulier un appareil de commande de moteur pour commander le moteur à combustion interne ainsi que pour commander le moyen de commande (15).

10. Dispositif (V) selon la revendication 9, **caractérisé en ce que** l'appareil de commande pilote le moyen de commande (15) en fonction d'au moins l'un des critères suivants et/ou le moyen de commande (15) permet de réaliser un désaérage du carter de vilebrequin (1) avant un compresseur (9) d'un turbocompresseur (7) ou au point de raccordement (A) en fonction d'au moins l'un des critères suivants :
- la pression d'air de suralimentation détectée par le système de détection de pression (22),
- la vitesse de rotation du moteur à combustion interne,
- le mode de fonctionnement du moteur à combustion interne,
- le couple actuel du moteur à combustion interne.

11. Dispositif (V) selon l'une quelconque des revendications 1 à 8, **caractérisé en ce que** le moyen de commande (15) peut être piloté par le biais du système de détection de pression (22) directement et/ou sans interposition d'un appareil de commande.

12. Dispositif (V) selon l'une quelconque des revendications précédentes, **caractérisé en ce que** le système de détection de pression (22) comprend un commutateur de valeur limite ou une sortie de tension ou une sortie de courant du système de détection de pression (22) est connectée à un commutateur de valeur limite pour piloter le moyen de commande (15).

13. Dispositif (V) selon l'une quelconque des revendications précédentes, **caractérisé en ce que** le dispositif (V) comprend un système de détection de pression (23) pour détecter la pression dans le carter de vilebrequin (1) de telle sorte que, de préférence, en combinaison avec le système de détection de pression (22) pour détecter la pression d'air de suralimentation en aval d'un élément d'étranglement (11), un diagnostic du fonctionnement du moyen de commande (15) et/ou du système d'ajustement de la pression (17) soit possible.

14. Dispositif (V) selon l'une quelconque des revendications précédentes, **caractérisé en ce que** le système d'ajustement de la pression (17) est réalisé sous forme de régulateur de pression variable avec spécification préalable d'une valeur de consigne, de préférence par le biais d'au moins une courbe caractéristique de tensions ou de courant, et une valeur de consigne pouvant être calculée dans l'appareil de commande peut être ajustée et la valeur de consigne peut être réglée dans un circuit de réglage fermé en utilisant le système de détection de pression (23) pour détecter la pression dans le carter de vilebrequin (1) .

15. Dispositif selon l'une quelconque des revendications 1 à 14, **caractérisé en ce qu'**une conduite de commande (14.8) pour le pilotage pneumatique du moyen de commande (15) en fonction de la pression d'air de suralimentation en aval de l'élément d'étranglement (11), de préférence par le biais d'un commutateur de limite de dépression du moyen de commande (15), part en aval de l'élément d'étranglement (11).

16. Dispositif (V) selon l'une quelconque des revendications précédentes, dans lequel le système d'ajustement de la pression (17) sert à ajuster une dépression de 0,1 à 500 mbar, de préférence de plus de 100, 150, 200, 250, 300, ou même de plus de 500 mbar dans le carter de vilebrequin (1) afin de réduire la différence de pression entre le carter de vilebrequin (1) et la chambre de combustion (4), ce qui conduit judicieusement à un blow-by inverse réduit et par conséquent à un nombre réduit de particules émises.

17. Moteur à combustion interne, de préférence moteur à essence ou un autre moteur à combustion interne avec un procédé de combustion avec allumage par étincelle, comprenant un dispositif (V) selon l'une quelconque des revendications précédentes.

18. Véhicule automobile, de préférence véhicule utilitaire comprenant un moteur à combustion interne selon la revendication 17.

19. Mode de fonctionnement pour un dispositif (V) comprenant au moins une chambre de combustion (4), un carter de vilebrequin (1) et au moins un séparateur d'huile (16) en liaison avec le carter de vilebrequin (1), réalisé avec un dispositif (V) selon l'une quelconque des revendications 1 à 16, une dépression dans le carter de vilebrequin (1) étant ajustée au moyen d'au moins un système d'ajustement de la pression (17), afin de réduire de manière judicieuse la différence de pression entre le carter de vilebrequin (1) et la chambre de combustion (4).
